# EUROPÄISCHE PATENTSCHRIFT

(11) **EP 2 198 105 B1**
(45) Veröffentlichungstag und Bekanntmachung des Hinweises auf die Patenterteilung: **28.12.2016**
(21) Anmeldenummer: 08787526.6
(22) Anmeldetag: 27.08.2008
(51) Int. Cl.: E05F 5/02, F24C 15/02, E05F 1/12

(54) **SCHARNIERGEHÄUSE FÜR EINE HAUSGERÄTETÜR**
HINGE HOUSING FOR A DOOR OF A DOMESTIC APPLIANCE
BOÎTIER DE CHARNIÈRE POUR UNE PORTE D'APPAREIL ÉLECTROMÉNAGER

(30) Priorität: 04.09.2007 DE 102007041909
(43) Veröffentlichungstag der Anmeldung: 23.06.2010
(73) Patentinhaber: BSH Hausgeräte GmbH, 81739 München (DE)
(72) Erfinder: ESSERT, Michael, 76684 Östringen (DE); HERBOLSHEIMER, Jochen, 83308 Trostberg (DE); HINTERMAYER, Manfred, 76185 Karlsruhe (DE)
(86) Internationale Anmeldenummer: PCT/EP2008/061233
(87) Internationale Veröffentlichungsnummer: WO 2009/030618

(56) Entgegenhaltungen:
- EP-A- 0 589 853
- DE-A1- 10 063 266
- DE-A1- 10 107 138
- GB-A- 2 410 766
- US-A1- 2002 152 580

## Beschreibung

Die Erfindung betrifft ein Scharniergehäuse für eine Haushaltsgerätetür und eine Hausgerätetür.

Es sind z. B. aus DE 93 01 160 U, US 6 789 293 B2 oder DE 40 27 931 A1 Haushaltsgeräte bekannt, die im Haushaltsgerätekorpus ein meist federunterstütztes Dämpfungssystem zum Ausgleich des Gewichts der Hausgerätetür aufweisen. Ferner sind Haushaltsgerätetüren bekannt, in denen zum Ausgleich des Gewichts der Hausgerätetür ein federunterstütztes Dämpfungssystem vorhanden ist, z.B. aus EP 0 589 853 A1, DE 101 07 138 A1, DE 199 13 313 A1 oder DE 199 23 996 A1. Dieses Dämpfungssystem kann in einer Schiene der Haushaltsgerätetür vorhanden sein.

Bei obigen Dämpfungssystemen wird während jeder Öffnungsstellung eine dem Gewicht der Haushaltstür entgegenwirkende Kraft aufgegeben, häufig durch Zusammendrücken bzw. Entspannen einer Feder. Dabei ist es jedoch nachteilig, dass sie entweder kompliziert aufgebaut sind oder beim Schließen der Tür mit erheblicher Stärke ungedämpft wieder in ihre Fassung zurückfallen, was eine Belastung des Haushaltsgeräts bedingt und zudem unangenehm laut ist. Um das Zuschnappen abzudämpfen, werden häufig Dichtungsringe der Türöffnungen entsprechend stark ausgestaltet, was aber nur begrenzt wirksam ist und zudem das Haushaltsgerät klobig aussehen lässt.

Lediglich für Küchenmöbel sind z. B. aus DE 100 63 266 A1 Aufsatzdämpfungseinrichtungen bekannt, bei denen im Korpus ein Scharnier kurz vor seiner endgültigen Schließstellung auf einen Aufsatzdämpfer aufsetzt. Das gezeigte System benötigt jedoch vergleichsweise viel Platz.

Beispielsweise von der Fa. MEPLA ALFIT ist ein Scharnierdämpfungssystem ("Soft-close") für Möbeltüren bekannt, bei dem ein Scharnierschenkel ab einem vorbestimmten Schließwinkel der Tür direkt auf einen Dämpfer aufsetzt, welcher am anderen Scharnierschenkel angeordnet ist.

Es ist die Aufgabe der vorliegenden Erfindung, eine Möglichkeit zur einfachen, flexiblen, optisch dezenten und platzsparenden Aufsatzdämpfung von Haushaltsgerätetüren bereitzustellen.

Diese Aufgabe wird durch ein Scharniergehäuse für eine Hausgerätetür nach Anspruch 1 und eine Haushaltsgerätetür mit diesem Scharniergehäuse nach Anspruch 7 gelöst.

Das Scharniergehäuse weist zumindest einen Teil eines Türscharniers in sich aufgenommen auf, so dass das Türscharnier im Scharniergehäuse in Abhängigkeit von einem Öffnungsmaß der Hausgerätetür zwischen zwei Endstellungen verschiebbar ist. Ferner ist in dem Scharniergehäuse eine Aufnahme für einen Aufsatzdämpfer so eingerichtet und angeordnet, dass das Türscharnier vor Erreichen zumindest einer der Endstellungen auf einen in die Aufnahme eingesetzten Aufsatzdämpfer aufsetzt.

Durch die Aufnahme eines vergleichsweise einfachen und platzsparenden Dämpfers, wie er beispielsweise für Küchenmöbel bekannt ist, in das Scharniergehäuse kann auch ein besonders einfacher, kompakter und haptisch angenehmer Aufbau des Scharniergehäuses erreicht werden. Bei einer Verwendung von z. B. zur Schubladendämpfung bekannten Dämpfungselementen wird zudem ein dazu ähnliches Verhalten beim Schließen erzeugt, wodurch das Haushaltsgerät haptisch besser in die Küche integriert wird. Das Scharniergehäuse verdeckt den Dämpfer zudem vor einem Betrachter. Ferner kann der Dämpfer einstellbar ausgestaltet sein, so dass sich z. B. eine Aufsetz- bzw. Schließcharakteristik flexibel einstellen lässt. Insbesondere lässt sich der Dämpfer gut in bereits bekannte Scharniergehäuse integrieren, was die Entwurfs- und Herstellungsmehrkosten in einem überschaubaren Rahmen hält. Auch können Geräusche, die durch starkes oder schnelles Schließen der Backofentür auftreten, durch das Dämpfungssystem vermieden werden.

Es ist zur flexiblen Einstellung der Schließcharakteristik vorteilhaft, wenn der eingebaute Aufsatzdämpfer verstellbar ist, z. B. bezüglich einer von ihm ausgeübten Federkraft.

Es ist zum einfachen Zusammenbau vorteilhaft, wenn das Scharniergehäuse in einem Klebeprofil zum Aufkleben auf die Hausgerätetür angeordnet ist.

Zur besonders einfachen und kompakten Aufsatzdämpfung weist das Türscharnier im Scharniergehäuse einen verschieblichen Stößel auf, dessen Verschiebungsweg durch die zwei Endstellungen begrenzt ist. Ein solches Türscharnier kann wie beispielsweise in DE 101 07 138 A1 beschrieben aufgebaut sein.

Es kann bevorzugt sein, dass der Stößel bei einem Öffnungsmaß, das einer vollständig geöffneten Hausgerätetür entspricht, vom Aufsatzdämpfer getrennt ist, und bei einem Öffnungsmaß, das einer vollständig geschlossenen Hausgerätetür entspricht, gedämpft auf dem Aufsatzdämpfer aufsitzt. Insbesondere setzt der Stößel beim Schließen erst kurz vor der Schließstellung auf den Dämpfer auf, wobei das genaue Maß an die Türkonstruktion anpassbar ist.

Es ist ein besonders kompakter Aufbau möglich, wenn der Stößel ein Teil eines Gewichtsausgleichssystems ist, z. B. indem er durch eine Feder druckvorgespannt ist.

Im Folgenden wird das Scharniergehäuse anhand eines Ausführungsbeispiels schematisch genauer beschrieben.
- FIG 1: zeigt in Schrägansicht ein Türprofil mit darin angeordnetem Aufsatzdämpfer;
- FIG 2: zeigt das Türprofil von FIG 1 als teilweise Schnittdarstellung in Aufsicht;
- FIG 3: zeigt das Türprofil von FIG 1 als teilweise Schnittdarstellung in Seitenansicht.

FIG 1 zeigt in Schrägansicht ein Klebe-Türprofil 1, das gleichzeitig als Scharniergehäuse 1 für eine Backofentür dient. Im Scharniergehäuse 1 ist ein Teil eines Türscharniers 2 mit Scharniergelenk 3, Stößel 4 und Druckfeder 5 aufgenommen. Der Stößel 4 ist im Scharniergehäuse 1 in Abhängigkeit von einem Öffnungsmaß der Hausgerätetür zwischen zwei Endstellungen E1, E2 verschiebbar. Der Stößel 4 ist mittels der Druckfeder 5 vorgespannt. Der hier gezeigte Zustand in der ersten Endstellung E1 entspricht einem eingebauten Türprofil 1 im geschlossenen Zustand einer Backofentür (nicht gezeigt). Dabei ist der Stößel 4 maximal in das Scharniergehäuse 1 eingeschoben, und die Druckfeder 5 ist maximal entspannt. In einem geöffneten Zustand der Backofentür (nicht gezeigt) wird der Stößel 4 linear in Richtung des Scharniergelenks 3 verschoben, nämlich maximal bis zur zweiten Endstellung E2 , wodurch die Druckfeder 5 weiter zusammengedrückt wird, um als Teil eines Gewichtsausgleichssystems der Gewichtskraft der Backofentür einen Widerstand entgegenzusetzen.

In der gezeigten Ausführungsform weist das Scharniergehäuse 1 eine Aufnahme für einen Aufsatzdämpfer 6 auf, auf welchen der Stößel 4 des Türscharniers 2 vor Erreichen zumindest einer der Endstellungen aufsetzt. Der Stößel 4 sitzt im gezeigten Zustand des Türprofils auf dem Aufsatzdämpfer 6 auf, welcher eine Gegenkraft auf den Stößel 4 ausübt. Der Aufsatzdämpfer kann beispielsweise nach dem Prinzip von MEPLA ALFIT aufgebaut sein.

FIG 2 zeigt in Aufsicht das Türprofil 1 von FIG 1. Der Stößel 4 sitzt in seiner ersten Endstellung E1 - die einem geschlossenen Zustand einer Tür entspricht - auf dem Aufsatzdämpfer 6 auf. In einem vollständig geöffneten Zustand der Tür (nicht gezeigt) ist der Stößel 4 bis zu seiner zweiten Endstellung E2 zum Scharniergelenk 3 zurückgezogen und sitzt dann nicht mehr auf dem Aufsatzdämpfer 6 auf.

FIG 3 zeigt das Türprofil von FIG 1 als teilweise Schnittdarstellung in Seitenansicht, wobei nun auch der Aufsatzdämpfer 6 aufgeschnitten ist. In der gezeigten geschlossenen Endstellung E1 wird ein Aufsatzzapfen 7 des Aufsatzdämpfers 6 durch eine Druckfeder 8 gegen den Stößel 4 gepresst, wobei die Bewegungscharakteristik, insbesondere das Druckkraftniveau, durch ein Verstellelement 9 einstellbar ist. Wenn sich der Stößel 4 in Richtung der offenen Endstellung E2 bewegt hat, entspannt sich die Druckfeder 8 und verschiebt den Aufsatzzapfen 7 etwas in Richtung des Türscharniers 2.

### Bezugszeichenliste

- 1: Scharniergehäuse
- 2: Türscharnier
- 3: Scharniergelenk
- 4: Stößel
- 5: Druckfeder
- 6: Aufsatzdämpfer
- 7: Aufsatzzapfen
- 8: Druckfeder
- 9: Verstellelement
- E1: erste Endstellung
- E2: zweite Endstellung

## Patentansprüche

1. Scharniergehäuse (1) zur Aufnahme eines Türscharniers (2) für eine Hausgerätetür, in dem zumindest ein Teil des Türscharniers (2) einschließlich eines verschieblichen Stößels (4) aufgenommen ist, so dass der Stößel (4) im Scharniergehäuse (1) in Abhängigkeit von einem Öffnungsmaß der Hausgerätetür zwischen Endstellungen (E1, E2) linear verschiebbar ist,
**dadurch gekennzeichnet, dass**
in dem Scharniergehäuse (1) eine Aufnahme für einen Aufsatzdämpfer (6) so eingerichtet und angeordnet ist, dass der Stößel (4) vor Erreichen zumindest einer der Endstellungen (E1, E2) auf den in die Aufnahme eingesetzten Aufsatzdämpfer (6) aufsetzt.

2. Scharniergehäuse (1) nach Anspruch 1, **dadurch gekennzeichnet, dass** der Aufsatzdämpfer (6) im eingebauten Zustand verstellbar ist.

3. Scharniergehäuse (1) nach Anspruch 1 oder 2, **dadurch gekennzeichnet, dass** das Scharniergehäuse (1) ein Klebe-Türprofil zum Aufkleben auf die Hausgerätetür ist.

4. Scharniergehäuse (1) nach einem der vorhergehenden Ansprüche, **dadurch gekennzeichnet, dass** der Aufsatzdämpfer (6) einen Aufsatzzapfen (7) aufweist, welcher durch eine Druckfeder (8) gegen den Stößel (4) pressbar ist, wobei ein Druckkraftniveau der Druckfeder (8) durch ein Verstellelement (9) einstellbar ist

5. Scharniergehäuse nach einem der vorhergehenden Ansprüche, **dadurch gekennzeichnet, dass** der Stößel (4) bei einem Öffnungsmaß, das einer vollständig geöffneten Hausgerätetür entspricht, vom Aufsatzdämpfer (6) getrennt ist, und bei einem Öffnungsmaß, das einer vollständig geschlossenen Hausgerätetür entspricht, gedämpft auf dem Aufsatzdämpfer (6) aufsitzt.

6. Scharniergehäuse (1) nach einem der vorhergehenden Ansprüche, **dadurch gekennzeichnet, dass** der Stößel (4) ein Teil eines Gewichtsausgleichssystems ist.

7. Haushaltsgerätetür mit mindestens einem Scharniergehäuse (1) nach einem der vorhergehenden Ansprüche.

## Claims

1. Hinge housing (1) for receiving a door hinge (2) for a domestic appliance door, in which at least a part of the door hinge (2) including a displaceable plunger (4) is accommodated, so that the plunger (4) can be linearly displaced between end positions (E1, E2) in the hinge housing (1) as a function of an opening extent of the domestic appliance door,
**characterised in that**
a receptacle for an attachment damper (6) is designed and arranged in the hinge housing (1) such that the plunger (4) touches against the attachment damper (6) inserted into the receptacle before reaching at least one of the end positions (E1, E2).

2. Hinge housing (1) according to claim 1, **characterised in that** the attachment damper (6) can be adjusted in the assembled state.

3. Hinge housing (1) according to claim 1 or 2, **characterised in that** the hinge housing (1) is an adhesive door profile for adhering to the domestic appliance door.

4. Hinge housing (1) according to one of the preceding claims, **characterised in that** the attachment damper (6) has a peg attachment (7), which can be pressed against the plunger (4) by a pressure spring (8), wherein a pressure force level of the pressure spring (8) can be set by an adjustment element (9).

5. Hinge housing (1) according to one of the preceding claims, **characterised in that** the plunger (4), at an opening extent which corresponds to a completely open domestic appliance door, is separated from the attachment damper (6) and, at an opening extent which corresponds to a completely closed domestic appliance door, rests against the attachment damper (6) in a cushioned manner.

6. Hinge housing (1) according to one of the preceding claims, **characterised in that** the plunger (4) is a part of a counterweight system.

7. Domestic appliance door with at least one hinge housing (1) according to one of the preceding claims.

## Revendications

1. Boitier de charnière (1) servant à accueillir une charnière de porte (2) pour une porte d'appareil électroménager, dans lequel au moins une partie de la charnière de porte (2) comprenant un poussoir mobile (4) est accueillie, de sorte que le poussoir (4) est, dans le boitier de charnière (1), mobile linéairement entre des positions finales (E1, E2) en fonction d'un degré d'ouverture de la porte d'appareil électroménager, **caractérisé en ce qu'**un logement pour un amortisseur en surplomb (6) est aménagé et disposé de telle manière dans le boitier de charnière (1) que le poussoir (4) rencontre l'amortisseur en surplomb (6) inséré dans le logement avant d'atteindre au moins une des positions finales (E1, E2).

2. Boitier de charnière (1) selon la revendication 1, **caractérisé en ce que** l'amortisseur en surplomb (6) est mobile à l'état monté.

3. Boitier de charnière (1) selon la revendication 1 ou 2, **caractérisé en ce que** le boitier de charnière (1) est un profilé de porte à coller sur la porte d'appareil électroménager.

4. Boitier de charnière (1) selon l'une des revendications précédentes, **caractérisé en ce que** l'amortisseur en surplomb (6) présente un tenon en surplomb (7) comprimable contre le poussoir (4) par un ressort à pression (8), un élément déplaçable (9) permettant de régler le niveau de la force de compression du ressort à pression (8).

5. Boitier de charnière selon l'une des revendications précédentes, **caractérisé en ce que** le poussoir (4) est, pour un degré d'ouverture correspondant à une porte d'appareil électroménager intégralement ouverte, séparé d'un amortisseur en surplomb (6) et, pour un degré d'ouverture correspondant à une porte d'appareil électroménager intégralement fermée, repose de manière amortie contre l'amortisseur en surplomb (6).

6. Boitier de charnière (1) selon l'une des revendications précédentes, **caractérisé en ce que** le poussoir (4) fait partie d'un système d'équilibrage du poids.

7. Porte d'appareil électroménager avec au moins un boitier de charnière (1) selon l'une des revendications précédentes.
